# EUROPÄISCHE PATENTSCHRIFT

(11) **EP 0 169 426 B1**
(45) Veröffentlichungstag und Bekanntmachung des Hinweises auf die Patenterteilung: **04.01.1989**
(21) Anmeldenummer: 85108379.0
(22) Anmeldetag: 05.07.1985
(51) Int. Cl.: B41J 11/58, B41J 13/00

(54) **Papierablagevorrichtung für Tintendruckeinrichtungen**
Paper deposition device for ink jet printers
Dispositif de dépôt du papier pour imprimantes à jet d'encre

(30) Priorität: 09.07.1984 DE 3425248
(43) Veröffentlichungstag der Anmeldung: 29.01.1986
(73) Patentinhaber: SIEMENS AKTIENGESELLSCHAFT, 80333 München (DE)
(72) Erfinder: Brandner, Alois, Dipl.-Ing. (FH), D-8491 Altrandsberg (DE); Krause, Thomas, Dipl.-Ing. (FH), D-8000 München 60 (DE)

(56) Entgegenhaltungen:
- EP-A- 0 045 640
- DE-A- 2 854 695
- DE-A- 3 228 620

## Beschreibung

Die Erfindung betrifft eine Vorrichtung, gemäß dem Oberbegriff des Patentanspruches 1.

Vorrichtungen der eingangs genannten Art sind allgemein bekannt und mit Erfolg zur Anwendung gelangt.

So ist aus der DE-OS-3 228 620 eine Papierablageeinrichtung für Druckeinrichtung zur Ablage, von hinten nach vorn durch eine Schreibwalze transportierte blattförmige Aufzeichnungsträger bekannt, bei der die Ablage sowohl in steigender als auch in fallender Reihenfolge erfolgt. Zu diesem Zweck ist oberhalb der Schreibwalze ein schwenkbarer Ablagebehälter angeordnet, mit im Ausgabebereich der Schreibwalze befindlichen Transportrollen, die den Aufzeichnungsträger nach Durchlaufen des Schreibbereiches erfassen und in dem Ablagebehälter ablegen. Zusätzliche in dem Behälter gelagerte, als Ablagefläche dienende Klappen, die sich in, Abhängigkeit von der Schwenklage des Ablagebehälters verstellen, unterstützen die Ablage der Einzelblätter.

Die Anordnung von Klappen innerhalb des Ablagebehälters, zur Unterstützung der Ablage der Einzelblätter erfordert einen aufwendigen Aufbau und beeinträchtigt im übrigen die leichte Bedienbarkeit bzw. die Sicht auf die Blätter.

Aufgabe der Erfindung ist es, eine Papierablagevorrichtung der eingangs genannten Art so auszugestalten, daß trotz einer Mindestzahl von Transportrollenpaaren eine sichere Ablage der Einzelblätter erfolgt. Die Papierablagevorrichtung soll einfach aufgebaut und funktionssicher sein.

Diese Aufgabe wird bei einer Vorrichtung der eingangs genannten Art aus dem kennzeichnen den Teil des Patentanspruches 1 gelöst.

Weitere vorteilhafte Ausführungsformen der Erfindung sind in den Unteransprüchen gekennzeichnet.

Dadurch, daß man die Verschwenkachse des Ablagebehälters im Bereich der Transportrollenpaare zwischen die Transportrollen legt und dadurch den Ablagebehälter zentral um die zwischen den Ablageböden des Ablagebehälters angeordneten Transportrollenpaare verschwenkt, ergibt sich in Verbindung mit einer rauhen Oberfläche der Transportrollenpaare die Möglichkeit, mit einer Minimalzahl von Transportrollenpaaren auszukommen. Die Transportrollenpaare erfassen dabei das einzelne Papierblatt im wesentlichen an seinen Rändern, wobei im Bereich der Transportrollenpaare angeordnete federnde Führungen dafür sorgen, daß abhängig von der Schwenklage des Ablagebehälters die entsprechenden zugeordneten Transportrollen das Papierblatt nach Durchlauf zwischen den Transportrollen mit Hilfe ihrer rauhen Oberfläche am unteren Rand erfassen und auf dem entsprechenden Ablageboden entweder in steigender oder fallender Reihenfolge ablegen.

Zur Erleichterung der Bedienung und des Handlings besteht dabei der Papierablagebehälter aus einem Grundkörper mit geringer Höhe mit darin bedarfsweise einsteckbarer Vorder- bzw. Rückwand.

Eine Ausführungsform der Erfindung ist in den Zeichnungen dargestellt und wird im folgenden beispielsweise näher beschrieben. Es zeigt
Fig. 1 eine vereinfachte Schnittdarstellung der Papierablagevorrichtung während des Druckvorganges bei der Ablage in steigender Reihenfolge,
Fig. 2 eine vereinfachte Schnittdarstellung der Papierablagevorrichtung während des Druckvorganges bei der Ablage in fallender Reihenfolge, und
Fig. 3 eine Ansicht der Papierablagevorrichtung von oben.

In einer hier nicht im einzelnen dargestellten Tintendruckeinrichtung z. B. einem Datendrucker wird in üblicher Weise ein Schreibkopf 1 im Schreibbetrieb zeilenweise entlang eines über eine Schreibwalze 2 gespannten Aufzeichnungsträgers 3 bewegt. Als Aufzeichnungsträger werden dabei Einzelblätter verwendet, die mit Hilfe der motorisch angetriebenen Schreibwalze 2 von hinten nach vorn durch eine Papierführung entsprechend dem Fortgang des Schreibbetriebes transportiert werden. Oberhalb der Schreibwalze 2 ist ein Ablagebehälter 4 angeordnet, der dazu dient die bedruckten Einzelblätter aufzunehmen und innerhalb des Behälters abzustapeln. Zu diesem Zwecke sind im Auslaufbereich der Schreibwalze oberhalb der Schreibwalze 2 zwei nebeneinander angeordnete über eine motorische Einrichtung 5 angetriebene Wellen 6 und 7 angeordnet, die im Gehäuse und getrennnt von dem Ablagebehälter gelagert sind. Auf diesen Wellen 6 und 7 sind jeweils paarweise nebeneinander liegende Transportrollen 8/1 bis 8/6 befestigt. Der in Plastikspritzguß ausgeführte Ablagebehälter besteht aus einem Grundkörper 9 mit darin in Führung 10 einsteckbarer als Vorder- bzw. Rückwand dienende Ablagefläche 21. Nach unten abgeschlossen ist der Ablagebehälter durch vordere 11 und hintere Ablageböden 12. Beide Ablageböden 11 und 12 sind dabei dicht an die Transportrollen 8 herangeführt und umfassen diese über Ausnehmungen 13 teilweise. Eine an den Schmalseiten 14 des Ablagebehälters 4 ausgebildete Lagereinrichtung 15 (Spritzkragen) arbeitet mit einem entsprechend hier nicht dargestellten Lagerstück im Gehäuse der Druckeinrichtung zusammen und ermöglicht es, den Ablagebehälter 4 zentral um die Transportrollen 8 herum zu verschwenken, wobei die Schwenkachse des Ablagebehälters etwa zwischen den Transportrollenpaaren liegt. Zur die Ablage unterstützenden Führung des Aufzeichnungsträgers 3 sind in dem Ablagebehälter 3 jeweils links und rechts Papierführungen 16/1 und 16/2 angeordnet. Diese Papierführungen bestehen aus je einem elastischen Drahtbügel 17, der in entsprechender Halterung mit dem Ablagebehälter 4 verbunden ist. Um die Lage der Papierführungselemente entsprechend justieren und an die Papierbreite anpassen zu können, ist mindestens eines der Papierführungselemente nämlich der Drahtbügel 17 der rechten Papierführung 16/2 längsverschieblich in seiner Halterung geführt.

Der Drahtbügel der Papierführungselemente 16 erstreckt sich entlang der linken und rechten Papiertransportrollenpaare 8/1, 8/2 und 8/5, 8/6 über diese hinaus mit einem unteren Führungsansatz 18 in Richtung Schreibwalze 2. Der untere Führungsansatz 18 bildet zusammen mit Gehäuseteilen 19 und 23 eine in Abhängigkeit von der Schwenklage des Ablagebehälters sich verändernde Einlaufführung für den Aufzeichnungsträger 3.

Die Funktion der Papierablagevorrichtung für Einzelblätter ist wie folgt: Zur Ablage der Einzelblätter in steigender Reihenfolge, d. h. in einer Reihenfolge bei der das zuerst beschriebene Papier nach der Entnahme des Papierstapels aus dem Ablagebehälter 4 an unterster Stelle zu liegen kommt, wird der Ablagebehälter entsprechend der Darstellung der Fig. 1 mit der Lagereinrichtung 15 um die Wellen 6 und 7 nach hinten verschwenkt. Ein Einzelblatt 3 wird von hinten über die Schreibwalze 2 zur Schreibstelle gegenüber dem Schreibkopf 1 transportiert. Nachdem Beschriften des Einzelblattes 3 stößt das Einzelblatt 3 mit seiner Oberkante an den Führungsansatz 18 des Drahtbügels 17 der Papierführungen 16/1 und 16/2 an und wird von diesem Führungsansatz umgelenkt und zwischen die Rollen 8 geführt. Die motorisch über den Antrieb 5, der z. B. aus einem die Schreibwalze 2 mit den Wellen 6 und 7 verkoppelten Getriebe bestehen kann, angetriebenen Transportrollen 8 erfassen das Einzelblatt 3 und führen es entlang der Hinterkante des Drahtbügels 17 in Richtung auf die hintere Ablage. Um einen sicheren Durchlauf durch die Transportrollenpaare zu gewährleisten werden die vorderen auf Seite des Druckkopfes 1 liegenden Transportrollen 8/2, 8/4, 8/6 über ein Federelement 22, das z. B. eine Druckfeder oder ein Drahtbügel sein kann, gegen die hinteren Transportrollen 8/1, 8/3, 8/5 gedrückt. Nach Durchlauf des gesamten Einzelblattes erfassen die dem hinteren Ablageboden 12 zugeordneten Transportrollen 8/1, 8/3 und 8/5 das Papier an seiner Unterkante und heben es infolge ihrer Drehung auf den hinteren Ablageboden 12. Um dieses Heben zu bewerkstelligen weisen die Transportrollen 8 Längsrillen 20 auf.

Soll entsprechend der Darstellung der Fig. 2 eine Ablage der Einzelblätter in fallender Reihen folge erfolgen, so wird der Ablagebehälter 4 nach rechts verschwenkt und die als Vorder- bzw. als Rückwand dienende Ablagefläche 21 entsprechend umgesteckt. In diesem Falle erfolgt eine Ablage der Einzelblätter 3 derart, daß das zuerst beschriebene Blatt mit der Schriftseite auf die rechts eingesteckte Ablagefläche 21 gerichtet, abgelegt wird. Die unteren Führungsansätze 18 der Drahtbügel 17 verschwenken beim Umlegen des Ablagebehälters 4 entsprechend der Pfeilrichtung der Fig. 2 und bilden so einen Führungskanal der das Einzelblatt 3 mit seiner Oberseite zunächst in den Bereich der Transportrollen 8 bringt und dann mit der Vorderseite der Drahtbügel 17 in Richtung des vorderen Ablagebodens 11 ablenkt. Entsprechend der Ablage auf dem hinteren Ablageboden 12 heben die vorderen Transportrollen 8/2, 8/4 und 8/6 nach Durchlauf des Einzelblattes das Einzelblatt mit seiner Unterkante auf den vorderen Ablageboden 12.

### Bezugszeichenliste

1 Schreibkopf
2 Schreibwalze
3 Aufzeichnungsträger
4 Ablagebehälter
5 Antrieb
6 Welle
7 Welle
8/1 bis 8/6 Transportrollen
9 Grundkörper
10 Führung
11 vorderer Ablageboden
12 hinterer Ablageboden
13 Ausnehmungen der Ablageböden
14 Schmalseite
15 Lagereinrichtung
16/1,16/2 Papierführung
17 Drahtbügel
18 Führungsansatz
19 Gehäuseteil
20 Längsrillen
21 Ablagefläche (Vorder- bzw.
Rückwand)
22 Federelement
23 Gehäuseteil

## Patentansprüche

1. Papierablagevorrichtung für Zeilendruckeinrichtungen, insbesondere Tintendruckeinrichtungen, bei denen über eine Schreibwalze (2) transportierte, blattförmige Aufzeichnungsträger (3) von im Papieraustrittsbereich der Schreibwalze auf parallelen Wellen (6, 7) angeordneten, motorisch angetriebenen Papiertransportrollenpaaren (8) erfaßt und in einem oberhalb der Schreibwalze angeordneten, um seine Horizontalachse verschwenkbaren Papierablagebehälter (4) in Abhängigkeit von dessen Schwenklage entweder an dessen vorderen oder hinteren Seitenwand (21) mit zugehörigem Ablageboden (11, 12) abgestapelt werden, wobei die Papiertransportrollen (8) an ihrem Umfang eine derartige Rauhigkeit aufweisen, daß sie nach Durchlauf des Aufzeichnungsträgers (3) den Aufzeichnungsträger an seinem unteren Rand erfassen und in den entsprechenden vorderen und hinteren Ablageteil (11, 12) des Ablagebehälters (4) heben,
dadurch gekennzeichnet, daß der Ablagebehälter (4) über eine Lagervorrichtung (15) um eine Verschwenkachse die zentral zwischen den parallelen Wellen (6, 7) und zwischen den Ablageböden (11, 12) verläuft, verschwenkbar ausgebildet ist und daß der Ablagebehälter (4) im Bereich der Papiertransportrollen (8) Papierführungselemente (16) aufweist, die sich über die Papiertransportrollenpaare (8) hinaus in den Papierablagebehälter (4) und über einen Führungsansatz (18) in Richtung Schreibwalze (2) erstrecken, so daß sie die zwischen den Papiertransportrollen (8) durchgeführten blattförmigen Aufzeichnungsträger (3) in Abhängigkeit von der Schwenklage des Ablagebehälters (4) ausrichten und führen.

2. Vorrichtung nach Anspruch 1,
dadurch gekennzeichnet, daß die Transportrollen (8) an ihrem Umfang Längsrillen (20) aufweisen.

3. Vorrichtung nach einem der Ansprüche 1 oder 2,
dadurch gekennzeichnet, daß die Papierführungselemente (16) als an den Schmalseiten des Papierablagebehälters (4) angeordnete federnde Drahtbügel (17) ausgebildet sind.

4. Vorrichtung nach Anspruch 3,
dadurch gekennzeichnet, daß mindestens ein Drahtbügel (17) auf einer Halterung der Schmalseite (14) des Papierablagebehälters (4) einstellbar längsverschieblich angeordnet ist.

5. Vorrichtung nach einem der Ansprüche 1 bis 4,
dadurch gekennzeichnet, daß der Papierablagebehälter einen Grundkörper (9) geringer Höhe mit darin bedarfsweise einsteckbarer Vorder- bzw. Rückwand (21) aufweist.

6. Vorrichtung nach einem der Ansprüche 1 bis 5,
dadurch gekennzeichnet, daß auf den parallelen Wellen (6, 7) ein zentrales Transportrollenpaar (8/3, 8/4) und je ein seitliches Transportrollenpaar (8/1, 8/2; 8/5,8/6) angeordnet sind.

## Claims

1. Paper deposition device for line-printing units, especially ink jet printers, in which sheet-like recording carriers (3) transported via a platen (2) are grasped by motor-driven pairs of paper transport rollers (8) arranged on parallel shafts (6, 7) in the paper outflow region of the platen and are stacked in a paper deposition container (4) arranged above the platen and pivotable about its horizontal axis, either on its front or on its rear side wall (21), with an associated deposition base (11, 12), as a function of its pivoting position, the paper transport rollers (8) having such a roughness on their circumference that, after the recording carrier (3) has run through, they grasp the recording carrier at its lover edge and lift it into the appropriate front and rear deposition parts (11, 12) of the deposition container (4), characterized in that the deposition container (4) is made pivotable via a bearing device (15) about a pivot axis extending centrally between the parallel shafts (6, 7) and between the deposition bases (11, 12), and in that the deposition container (4) has, in the region of the paper transport rollers (8), paper guide elements (16) which extend beyond the pairs of paper transport rollers (8) into the paper deposition container (4) and, via a guide extension (18), in the direction of the platen (2), so that they align and guide the sheet-like recording carriers (3), guided through between the paper transport rollers (8), as a function of the pivoting position of the deposition container (4).

2. Device according to claim 1, characterized in that the transport rollers (8) have longitudinal grooves (20) on their circumference.

3. Device according to one of claims 1 or 2, characterized in that the paper guide elements (16) are designed as resilient wire clips (17) arranged on the narrow sides of the paper deposition container (4).

4. Device according to claim 3, characterized in that at least one wire clip (17) is adjustably arranged so as to be longitudinally displaceable on a mounting of the narrow side (14) of the paper deposition container (4).

5. Device according to one of claims 1 to 4, characterized in that the paper deposition container has a basic body (9) of small height with a front or a rear wall (21) insertable therein as required.

6. Device according to one of claims 1 to 5, characterized in that a central pair of transport rollers (8/3, 8/4) and a respective lateral pair of transport rollers (8/1, 8/2; 8/5, 8/6) are arranged on the parallel shafts (6, 7).

## Revendications

1. Dispositif récepteur de papier pour imprimantes ligne à ligne, en particulier pour imprimantes utilisant de l'encre, dans lesquelles des supports d'enregistrement (3) en forme de feuilles, transportés sur un cylindre d'impression (2), sont saisis par des paires de galets de transport de papier (8) entraînées par moteur et disposées dans la zone de sortie du papier du cylindre d'impression sur des arbres parallèles (6, 7), et sont empilés dans un bac récepteur de papier (4) disposé au-dessus du cylindre d'impression et que l'on peut faire basculer autour de son axe horizontal, l'empilage s'effectuant, en fonction de la position en basculement du bac récepteur, soit sur la paroi avant, soit sur la paroi arrière (21) de ce bac, à chacune desquelles correspond un fond de réception (11, 12), la surface périphérique des galets de transport de papier (8) ayant une rugosité telle qu'à la suite du passage du support d'enregistrement (3), les galets saisissent le support d'enregistrement par son bord inférieur et le soulèvent dans la partie avant ou arrière (11, 12) du bac récepteur (4),
caractérisé en ce que le bac récepteur (4) est réalisé pour basculer au moyen d'un dispositif de montage (15) autour d'un axe de basculement qui passe au centre entre les arbres (6, 7) parallèles et entre les fonds de réception (11, 12), et que le bac récepteur (4) présente, dans la zone des galets de transport de papier (8), des éléments guide-papier (16) qui s'étendent au-delà des paires de galets de transport de papier (8) jusque dans le bac récepteur (4) et s'étendent par un prolongement de guidage (18) en direction du cylindre d'impression (2), de sorte qu'ils alignent et guident les supports d'enregistrement (3) en forme de feuilles, avancés entre les galets de transport (8), en fonction de la position en basculement du bac récepteur (4).

2. Dispositif selon la revendication 1, caractérisé en ce que les galets de transport (8) présentent des rainures longitudinales (20) à leur périphérie.

3. Dispositif selon la revendication 1 ou 2, caractérisé en ce que les éléments guide-papier (16) sont constitués par des étriers élastiques en fil (17) disposés sur les petits côtés du bac récepteur (4).

4. Dispositif selon la revendication 3, caractérisé en ce qu'au moins un étrier en fil (17) est disposé réglable longitudinalement sur un support prévu sur le petit côté (14) du bac récepteur (4).

5. Dispositif selon une des revendications 1 à 4, caractérisé en ce que le bac récepteur comporte un corps de base (9) de faible hauteur, dans lequel une paroi avant ou une paroi arrière (21) peut être emboîtée selon les besoins.

6. Dispositif selon une des revendications 1 à 5, caractérisé en ce qu'une paire de galets de transport centrale (8/3, 8/4) et une paire de galets de transport latérale pour chaque côté (8/1, 8/2, 8/5, 8/6) sont disposées sur les arbres parallèles (6, 7).
